# EUROPÄISCHE PATENTSCHRIFT

(11) **EP 0 017 902 B1**
(45) Veröffentlichungstag und Bekanntmachung des Hinweises auf die Patenterteilung: **18.05.1983**
(21) Anmeldenummer: 80101883.9
(22) Anmeldetag: 09.04.1980
(51) Int. Cl.: B22C 15/22, B22C 9/02

(54) **Verfahren zur Herstellung einer feuerfesten Giessereiform**
Process for producing a refractory foundry mould
Procédé de fabrication d'un moule réfractaire de fonderie

(30) Priorität: 21.04.1979 DE 2916211
(43) Veröffentlichungstag der Anmeldung: 29.10.1980
(73) Patentinhaber: Klöckner-Humboldt-Deutz Aktiengesellschaft, 51149 Köln (DE); Hüttenes-Albertus Chemische-Werke GmbH, D-40549 Düsseldorf (DE)
(72) Erfinder: Schönenborn, Christian, D-5000 Köln 80 (DE); Mennenga, Ulrich, Dr. Dipl.-Chem., D-4000 Düsseldorf 11 (DE); Jaeger, H., Prof. Dipl.-Ing., D-4020 Mettmann (DE)

## Beschreibung

Die Erfindung bezieht sich auf ein Verfahren zur Herstellung einer feuerfesten Giessereiform, bei dem ein rieselfähiger Quarzsand, Quarzgut oder ein ähnlicher feuerfester mineralischer Stoff, dessen Körner von einem organischen Stoff oder von einem anorganischen Stoff umhüllt sind, durch Einwirkung einer Druckdifferenz zwischen Modell und Sand bzw. ggf. zwischen Kernkasten und Sand an das Modell angeformt und an dessen Oberfläche zu einer Schale verdichtet wird und bei dem die Schale mit üblichem Formmaterial, beispielsweise einem Nassgussformsand, hinterfüllt und dieser verdichtet wird und bei dem anschliessend das Modell aus der Giessereiform entfernt wird.

Durch die AT-A-370 075 ist ein Verfahren der genannten Art bekannt, bei dem eine Schale auf einem Modell mittels Durchsaugen von Luft aus einer auf das Modell aufgetragene Formsandschicht erzeugt wird, wobei im Formsand enthaltenes Bindemittel durch Verdunsten eines Lösungsbestandteiles erhärtet. Eine Hinterfüllung der Schale aus bindemittelfreiem Formsand wird nach Auflegen einer Folie auf die Formsandoberfläche durch Absaugen von Luft über den Formkasten verdichtet.

Nachteile dieses Verfahrens bestehen darin, dass der bindemittelhaltige Formsand in gleichmässiger Schicht auf das Modell aufgebracht werden muss, dies jedoch beispielsweise an vertikalen Partien nicht durch einfaches Aufschütten oder durch Aufschiessen aus einer Richtung möglich ist. Die Herstellung einer gleichmässigen Schale erfordert damit einen besonderen manuellen oder maschinellen Aufwand. Die Verwendung der bindemittelfreien Hinterfüllung bedingt eine Abdichtung des Formkastens mittels einer luftdichten Folie und gewährt einen Zusammenhalt der Hinterfüllung nur Innerhalb des aus Folie, Formkasten und Schale gebildeten Raumes unter Beibehaltung des Unterdruckes. Die Handhabung von Formhälften wird dadurch erschwert und ihre Entnahme aus den Formkästen vor dem Guss wird unmöglich.

Die der Erfindung zugrunde liegende Aufgabe besteht darin, ein Verfahren zu schaffen, bei dem die vorstehend beschriebenen Schwierigkeiten vermieden werden und bei dem unter Einhaltung einer optimalen Masshaltigkeit und Formtreue und verbesserter Aushärtung des Formmaterials im Bereich des Modells Giessereiformen mit einer gleichmässig aufgebauten Formschale und einer tragfähigen Hinterfüllung dargestellt werden können.

Die Lösung hierfür besteht in einem Verfahren, bei dem die Umhüllung des Quarzsandes oder dergleichen aus einem warm aushärtenden Material besteht, das Modell beim Einschalen auf die entsprechende Aushärtetemperatur erwärmt ist und nach der Schalenbildung der nicht zur Schale ausgehärtete, mit Umhüllung versehene Quarzsand oder dergleichen von der Rückseite der Schale entfernt wird.

Durch die Erzeugung einer Druckdifferenz, insbesondere eines Unterdrucks zwischen Sand und Modell beim Einfüllen des Formsandes in den Formkasten ergibt sich eine gute und fehlerlose Anformung und Verdichtung an der Modelloberfläche. Die erfindungsgemässe warm aushärtende Umhüllung des Quarzsandes, die z.B. aus einem Kunstharz bestehen kann, wobei dem Formsand ggf. beispielsweise eine Wasserglaslösung zugemischt werden kann, bildet unter dem Einfluss der auf die Aushärttemperatur der Umhüllung gebrachten Modelloberfläche eine erhärtete Schale gleichmässiger Wandstärke aus, wobei die Höhe der insgesamt aufgeschütteten Formsandschicht keine Rolle spielt. Durch die fortwährende Aufrechterhaltung eines Unterdruckes unmittelbar am Modell können dabei entstehende Dämpfe oder Gase, insbesondere von toxischer Zusammensetzung, bei nur geringer Absaugmenge vom Arbeitsplatz ferngehalten werden. Durch das erfindungsgemässe Entfernen nicht ausgehärteten Formsandes wird dann die Schale gleichmässiger Wandstärke für das Aufbringen der selbsttragenden Hinterfüllung vorbereitet. Diese besteht aus einem üblichen Formmaterial, das ausschliesslich mechanisch oder mit Unterstützung von Druckdifferenzen verdichtet wird, wobei sich die Schale erfindungsgemäss in günstiger Weise am Modell abstützt und daher mit hohen Kräften belastet werden kann. Dabei kann ein Unterdruck im Bereich des Modells beibehalten werden. Die so entstandene verfestigte Form ist selbsttragend und kann ggf. vor dem Zusammenfügen zweier Formhälften aus dem Kernkasten bzw. Formkasten entfernt werden. Dadurch ist die Handhabung wesentlich vereinfacht.

Die Entfernung des überschüssigen Quarzsandes kann auf beliebige Art erfolgen. In vorteilhafter Weise geschieht dies durch Kippen des Form- bzw. Kernkastens um 180°. Hierbei kann der Unterdruck zwischen Modell und Schale auch zum Festhalten der Form aufrechterhalten werden.

Ein wesentlicher Fortschritt der Erfindung besteht darin, dass während des gesamten Verfahrens bis zur Trennung der Giessereiform von dem Modell aus dem Formgut Luft abgesaugt wird und damit eine Belästigung und Gefährdung des arbeitenden Personals durch sich beim Härtevorgang bildende Gase und Dämpfe verhindert wird.

Durch die DE-C-1 088 669 ist eine Trennung von Giessereiform und Modell durch Erzeugen eines Überdrucks zwischen diesen beiden Teilen an sich bekannt. Gemäss einer günstigen Ausgestaltung der Erfindung wird dieses Verfahren auch hier angewandt.

Zur weiteren Erläuterung der Erfindung wird auf die Zeichnung verwiesen, in der ein Ausführungsbeispiel des erfindungsgemässen Verfahrens vereinfacht dargestellt ist.

Es zeigen:
Fig. 1 das Modell zu Beginn des Verfahrens,
Fig. 2 die Befüllung und anschliessende Verdichtung und Erhärtung des rieselfähigen Quarzsandes oder dergleichen am beheizten Modell,
Fig. 3 das Entfernen nicht zur Schale ausgehärteten Quarzsandes und dergleichen von der Rückseite der Schale,
Fig. 4 die Hinterfüllung der Schale mit üblichem Formmaterial und anschliessende Verdichtung der Hinterfüllung und
Fig. 5 die Entfernung des Modells aus der Giessereiform.

In den Fig. 1 bis 5 ist mit 1 ein Giessereimodell bezeichnet, das vorzugsweise im Übergangsbereich vom Modell zur ebenen Platte mit Saugöffnungen 2 versehen ist, welche in der vereinfachten Darstellung nur angedeutet sind. Ausserdem ist das Modell 1 auf einer beheizten Platte 3 angeordnet, an deren Rückseite sich ein mit den Saugöffnungen 2 in Verbindung stehender Raum 4 befindet.

In Fig. 2 ist auf die Vorrichtung ein Formkasten 5 aufgesetzt, welcher mit einem rieselfähigen Quarzsand, Quarzgut oder ähnlichem feuerfestem, mineralischem Stoff 6 gefüllt wird. Vor bzw. während des Befüllens des das Modell 1 umgebenden Formkastens 5 wird die Platte 3 erwärmt. Gleichzeitig wird eine Druckdifferenz zwischen der Oberfläche des Modells 1 und dem rieselfähigen Quarzsand 6 dadurch erzeugt, dass im Raum 4 ein Unterdruck geschaffen wird, während an der Oberfläche des Quarzsandes atmosphärischer Druck herrscht. Der Unterdruck im Raum 4 kann jedoch auch durch einen Überdruck an der Oberfläche des Quarzsandes 6 verstärkt werden.

Die Folge ist, dass sich an der Oberfläche des Modells 1 eine harte und plastische Schale 7 bildet, von der nach Fig. 3 der überschüssige Quarzsand 6 unter Beibehaltung einer Druckdifferenz durch Kippen der gesamten Vorrichtung um etwa 180° entfernt wird.

Diese harte Schale 7 wird, wie weiterhin in Fig.4 dargestellt, durch ein übliches Formmaterial8, beispielsweise Nassgussformsand, hinterfüllt, wobei diese Hinterfüllung 8 wiederum unter Einwirkung eines Differenzdruckes zwischen der Oberfläche des Modells 1 und der Hinterfüllung 8 verdichtet wird. Diese Druckdifferenzverdichtung der Hinterfüllung lässt sich, auch durch eine nichtdargestellte mechanische Verdichtung ergänzen.

Im weiteren Verfahrensschritt gemäss Fig. 5 wird im Raum 4 ein Überdruck geschaffen, der zur Trennung der Schale 7 gemeinsam mit der Hinterfüllung 8 vom Modell 1 führt.

## Patentansprüche

1. Verfahren zur Herstellung einer feuerfesten Giessereiform, bei dem rieselfähiger Quarzsand, Quarzgut oder ein ähnlicher feuerfester mineralischer Stoff, dessen Körner von einem organischen Stoff oder einem anorganischen Stoff umhüllt sind, durch Einwirkung einer Druckdifferenz zwischen Modell und Sand bzw. ggf. zwischen Kernkasten und Sand an das Modell angeformt und an dessen Oberfläche zu einer Schale verdichtet wird, und bei dem die Schale mit üblichem Formmaterial, beispielsweise einem Nassgussformsand, hinterfüllt und dieser verdichtet wird und bei dem anschliessend das Modell aus der Giessereiform entfernt wird, dadurch gekennzeichnet, dass die Umhüllung des Quarzsandes (6) oder dergleichen aus einem warmaushärtendem Material besteht, dass das Modell (1) beim Einschalen auf die entsprechende Aushärtetemperatur erwärmt ist und dass nach der Schalenbildung der nicht zur Schale (7) ausgehärtete umhüllte Quarzsand (6) oder dergleichen von der Rückseite der Schale (7) entfernt wird.

2. Verfahren nach Anspruch 1, dadurch gekennzeichnet, dass das Entfernen des nicht zur Schale (7) verfestigten umhüllten Quarzsandes (6) oder dergleichen durch Kippen des Modells (1) ggf. mit dem Form- bzw. Kernkasten (5) um etwa 180° erfolgt, wobei im Bereich des Modells (1) ein Unterdruck aufrechterhalten bleibt.

3. Verfahren nach einem der vorhergehenden Ansprüche, dadurch gekennzeichnet, dass die Trennung des Modells (1) von der Schale (7) durch Erzeugung eines Überdrucks zwischen Modell (1) und Schale (7) erfolgt.

4. Verfahren nach einem der vorhergehenden Ansprüche, dadurch gekennzeichnet, dass die im Bereich des Modells (1) abgesaugte, den Unterdruck erzeugende Luft von toxischen und/oder atoxischen Gasen oder dergleichen befreit wird.

## Claims

1. A method of preparing a refractory casting mould, in which fluid quartz sand, quartz material or a similar refractory mineral substance, the granules of which are encased by an organic substance or an unorganic substance, is shaped around a pattern and compacted on the surface thereof so as to form a shell by subjecting the pattern and the sand or, if applicable, a core box and the sand to different air pressures, and in which the shell is backed by a conventional moulding material, for example by a green-mould casting sand, and thereafter the pattern removed from the casting mould, characterized in that the encasing of the quartz sand (6) or the like is a thermosetting substance, that while the shell is formed the pattern (1) is heated to the appropriate setting temperature, and in that after the shell has been formed the encased quartz sand (6) or the like which has not set to form the shell (7) is removed from the rear of the shell (7).

2. A method according to claim 1, characterized in that the encased quartz sand (6) or the like which has not been compacted to form the shell (7) is removed by tilting the pattern (1) together with, if applicable, the casting (5) or core box through substantially 180°, and in that during removal air pressure below atmospheric pressure is maintained in the region of the pattern (1).

3. A method according to claim 1 or claim 2, characterized in that the pattern (1) and the shell (7) are separated from each other by applying air pressure above atmospheric pressure between the pattern (1) and the shell (7).

4. A method according to any of the preceding claims, characterized in that toxic or nontoxic gases or the like are removed from the air which is sucked off the region of the pattern (1) and which produces the pressure below the atomospheric one.

## Revendications

1. Procédé pour la réalisation d'un moule réfractaire de fonderie pour lequel du sable de quartz, fluide, du quartz ou un matériau minéral réfractaire, analogue, dont les grains sont entourés d'une matière organique ou d'une matière inorganique, sont appliqués contre le modèle sous l'effet d'une différence de pression entre le modèle et le sable ou entre la boîte à noyau et le sable pour être compactés en une coquille à la surface du modèle et en ce que la coquille est remplie par un matériau de moulage habituel, par exemple du sable de moule de fonderie humide, et est compactée, puis on enlève le modèle du moule de fonderie, procédé caractérisé en ce que l'enrobage du sable de quartz (6) ou analogue, est en un matériau thermodurcissable, en ce que le modèle (1) est réchauffé à la température de dur- cissage, correspondante, lors du coffrage et en ce qu'après la formation de la coquille, le sable de quartz (6) ou analogue, d'enrobage, non durci pour former la coquille (7), est enlevé du côté arrière de la coquille (7).

2. Procédé selon la revendication 1, caractérisé en ce que l'enlèvement du sable de quartz (6) ou analogue, d'enrobage, non durci pour former une coquille (7), se fait par basculement du modèle (1), le cas échéant, avec la boîte de moulage ou la boîte à noyau (5), d'environ 180° et au niveau du modèle (1), on maintient une dépressiorf.

3. Procédé selon l'une des revendications précédentes, caractérisé en ce que la séparation du modèle (1) par rapport à la coquille (7) se fait en créant une surpression entre le modèle (1) et la coquille (7).

4. Procédé selon l'une des revendications précédentes, caractérisé en ce que l'air, aspiré au niveau du modèle 1 et qui crée la dépression, est nettoyé des gaz toxiques et/ou atoxiques ou analogues.
